# EUROPÄISCHE PATENTSCHRIFT

(11) **EP 3 453 974 B1**
(45) Veröffentlichungstag und Bekanntmachung des Hinweises auf die Patenterteilung: **07.06.2023**
(21) Anmeldenummer: 18188933.8
(22) Anmeldetag: 14.08.2018
(51) Int. Cl.: F24C 15/10, F24C 15/20

(54) **KOCHFELDVORRICHTUNG**
HOTPLATE DEVICE
DISPOSITIF FORMANT PLAQUE DE CUISSON

(30) Priorität: 07.09.2017 ES 201731087
(43) Veröffentlichungstag der Anmeldung: 13.03.2019
(73) Patentinhaber: BSH Hausgeräte GmbH, 81739 München (DE)
(72) Erfinder: Galve Villa, Jose Eduardo, 50009 Zaragoza (ES); Martin Gomez, Damaso, 50012 Zaragoza (ES); Pina Gadea, Carmelo, 50008 Zaragoza (ES); Torrubia Marco, Demetrio, 50003 Zaragoza (ES)

(56) Entgegenhaltungen:
- WO-A1-2017/029134
- DE-U1-202013 005 303
- Anonymous: "area30: ORANIER liefert alle Zutaten für die perfekte Küche | ORANIER", , 4. September 2017 (2017-09-04), XP055546976, Gefunden im Internet: URL:https://oranier.com/presse/area30-oran ier-liefert-alle-zutaten-fuer-die-perfekte -kueche/ [gefunden am 2019-01-24]

## Beschreibung

Die Erfindung betrifft ein Kochfeld nach dem Oberbegriff des Anspruchs 1.

Aus dem Stand der Technik ist bereits eine Kochfeldvorrichtung mit einer Kochfeldplatte und mit einer Abzugseinheit bekannt. Ein Gebläserad der Abzugseinheit ist in einem Betriebszustand unterhalb der Kochfeldplatte angeordnet. Die Abzugseinheit saugt in dem Betriebszustand mittels des Gebläserads in dem Betriebszustand entstehende Dämpfe aus einem Kochbereich durch eine Abzugsausnehmung der Kochfeldplatte hindurch ab. Die Kochfeldplatte weist eine Längserstreckung von 80 cm auf. Es sind auch Ausgestaltungen bekannt, in welchen eine Längserstreckung der Kochfeldplatte größer ist als 80 cm. Für ein derartiges Kochfeld ist ein großer Platzbedarf notwendig, weshalb bei beengten Verhältnissen, insbesondere in einem Kochraum, auf ein Kochfeld, bei welchem eine Abzugseinheit in einer Einbaulage unterhalb einer Kochfeldplatte angeordnet ist, verzichtet werden muss.

Ferner ist aus der Druckschrift DE 20 2013 005303 U1 eine Kochfeldvorrichtung mit einer Kochfeldplatte und einem Gebläserad bekannt, welches derart angeordnet ist, dass sich eine Lufteintrittsöffnung des Gebläserads auf einer der Kochfeldplatte abgewandten Seite des Gebläserads befindet.

Zudem offenbart die Druckschrift WO 2017/029134 A1 eine Kochfeldvorrichtung nach dem Oberbegriff des Anspruchs 1 mit einer Anordnung eines Gebläserads direkt unterhalb einer Abzugsausnehmung, und zwar eine überlappungsfreie Anordnung des Gebläserads mit Heizeinheiten der Kochfeldvorrichtung, um einen Luftstrom optimalerweise ohne zusätzliche Verwirbelungen und Reibungseffekte, und zwar mit dem Heizelement in einem direkten und verkürzten Weg mit dem Gebläserad absaugen zu können. Darüber hinaus ist aus dieser Druckschrift eine alternative Anordnung des Gebläserads bekannt, wobei das Gebläserad vollständig unterhalb einer der Heizeinheiten positioniert und ein Luftführungskanal zum Führen des Luftstroms von der Abzugsausnehmung zu dem Gebläserad vorgesehen ist.

Die Aufgabe der Erfindung besteht insbesondere darin, eine gattungsgemäße Vorrichtung mit verbesserten Eigenschaften hinsichtlich einer Konstruktion bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einem Kochfeld mit einer Kochfeldvorrichtung, insbesondere von einer Induktionskochfeldvorrichtung, mit zumindest einer Kochfeldplatte und mit zumindest einer Abzugseinheit, welche zumindest ein Gebläserad aufweist und welche mittels des Gebläserads in wenigstens einem Betriebszustand entstehende Dämpfe aus zumindest einem Kochbereich durch zumindest eine Abzugsausnehmung der Kochfeldplatte hindurch wenigstens teilweise absaugt.

Es wird vorgeschlagen, dass eine Längserstreckung der Kochfeldplatte maximal 75 cm, insbesondere maximal 70 cm, vorteilhaft maximal 65 cm und vorzugsweise maximal 60 cm beträgt. Durch eine derartige Ausgestaltung kann insbesondere eine optimierte und/oder verbesserte Konstruktion erreicht werden. Insbesondere kann eine kompakte Ausgestaltung und/oder ein geringerer Platzbedarf erzielt werden, und zwar insbesondere bei unveränderter und vorteilhaft verbesserter Leistungsfähigkeit. Es kann insbesondere auch bei kleineren Kochfeldern in einer Einbaulage eine Abzugseinheit unterhalb einer Kochfeldplatte integriert werden, wodurch insbesondere auf eine oberhalb der Kochfeldplatte angeordnete Dunstabzugshaube verzichtet werden kann, was insbesondere zu einem erhöhten Komfort für einen Bediener beiträgt. Insbesondere kann ein gesamter Bereich der Abzugsausnehmung zu einer Absaugung der in dem Betriebszustand entstehenden Dämpfe verwendet werden, wobei insbesondere auf eine Verkleinerung der Abzugsausnehmung durch in dem Bereich der Abzugsausnehmung angeordnete Baueinheiten verzichtet werden kann.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden. Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Kochfeldaußengehäuses, insbesondere der Kochfeldvorrichtung und/oder eines die Kochfeldvorrichtung aufweisenden Kochfelds, auszubilden. Insbesondere bildet die Kochfeldplatte in einer Einbaulage einen einem Bediener zugewandten Teil des Kochfeldaußengehäuses aus. Insbesondere weist die Kochfeldplatte sämtliche Objekte auf, welche ein die Kochfeldvorrichtung aufweisendes Kochfeld in einer Einbaulage nach oben, insbesondere auf einer einem Bediener zugewandten Seite, begrenzt. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden.

Unter einer "Abzugseinheit" soll insbesondere eine Einheit verstanden werden, welche in wenigstens einem Betriebszustand mittels des Gebläserads in dem Betriebszustand entstehende Dämpfe absaugt und/oder filtert, und welche insbesondere in dem Betriebszustand mittels des Gebläserads diese Dämpfe aus einem Kochbereich zumindest wegtransportiert.

Die Abzugseinheit weist insbesondere zumindest eine Fettfiltereinheit auf, welche in wenigstens einem Betriebszustand in den in dem Betriebszustand entstehenden Dämpfen gelöste Fettpartikel wenigstens im Wesentlichen aufnimmt und/oder aus den Dämpfen wenigstens im Wesentlichen entfernt. Insbesondere weist die Abzugseinheit zumindest eine Luftleiteinheit auf, welche insbesondere zumindest einen Abzugskanal definiert und welche insbesondere in wenigstens einem Betriebszustand mittels des Abzugskanals den Kochbereich mit dem Gebläserad verbindet. Insbesondere ist der Abzugskanal zu einer Leitung der in dem Betriebszustand entstehenden Dämpfe vorgesehen. In wenigstens einem Betriebszustand leitet der Abzugskanal die in dem Betriebszustand entstehenden Dämpfe wenigstens zu einem Großteil insbesondere von dem Kochbereich zu dem Gebläserad.

Unter einem "Gebläserad" soll insbesondere eine Einheit verstanden werden, welche in wenigstens einem Betriebszustand zumindest einen Ansaugstrom für in dem Betriebszustand entstehende Dämpfe bereitstellt und insbesondere die abgesaugten Dämpfe aus dem Kochbereich zumindest abtransportiert. Beispielsweise könnte die Abzugseinheit in dem Betriebszustand die in dem Betriebszustand entstehenden Dämpfe mittels des Gebläserads aus dem Kochbereich und zusätzlich aus einem Kochraum, insbesondere einer Küche, ableiten und beispielsweise zumindest einer Abluftleitung zuführen. Alternativ könnte die Abzugseinheit insbesondere in dem Betriebszustand die in dem Betriebszustand entstehenden Dämpfe mittels des Gebläserads aus dem Kochbereich in zumindest einen weiteren Teilbereich des Kochraums transportieren. Unter einem "Kochbereich" soll insbesondere ein Teilbereich eines Kochraums verstanden werden, in welchem in dem Betriebszustand ein Garvorgang erfolgt und in welchen insbesondere bei dem Garvorgang entstehende Dämpfe aus zumindest einem beheizten Gargeschirr entweichen und welcher sich vorteilhaft in einer Einbaulage wenigstens zu einem Großteil oberhalb der Kochfeldplatte erstreckt. Unter einem "Kochraum" soll insbesondere ein Raum, insbesondere ein Zimmer, verstanden werden, in welchem ein die Kochfeldvorrichtung umfassendes Kochfeld aufgestellt und/oder angeordnet ist.

Unter einer "Abzugsausnehmung" soll insbesondere eine Öffnung und/oder ein Loch und/oder eine Aussparung in der Kochfeldplatte verstanden werden, durch welche/welches in wenigstens einem Betriebszustand das Gebläserad die Dämpfe aus dem Kochraum absaugt. Insbesondere definiert und/oder begrenzt die Luftleiteinheit zumindest einen Abzugskanal, welcher insbesondere in wenigstens einem montierten Zustand die Abzugsausnehmung und das Gebläserad miteinander verbindet. Die Luftleiteinheit ist insbesondere dazu vorgesehen, mittels des Abzugskanals den Kochraum mit dem Gebläserad zu verbinden. Insbesondere ist der Abzugskanal zu einer Leitung der in dem Betriebszustand entstehenden Dämpfe vorgesehen.

Beispielsweise könnte die Abzugsausnehmung eine randseitige Ausnehmung der Kochfeldplatte sein, welche insbesondere in einer Haupterstreckungsebene der Kochfeldplatte betrachtet bezüglich eines Mittelpunkts und/oder mathematischen Schwerpunkts der Abzugsausnehmung über einen Winkelbereich von maximal 330°, insbesondere von maximal 300°, vorteilhaft von maximal 270° und vorzugsweise von maximal 240° von zumindest einem Grundkörper der Kochfeldpatte umgeben sein könnte. Vorteilhaft ist die Abzugsausnehmung eine innenliegenden Ausnehmung der Kochfeldplatte, welche insbesondere in einer Haupterstreckungsebene der Kochfeldplatte betrachtet bezüglich eines Mittelpunkts und/oder mathematischen Schwerpunkts der Abzugsausnehmung über einen Winkelbereich von mindestens 270°, insbesondere von mindestens 300°, vorteilhaft von mindestens 330° und vorzugsweise von mindestens 350° von zumindest einem Grundkörper der Kochfeldpatte umgeben ist.

Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter einer "Längserstreckung" eines Objekts soll insbesondere eine Länge einer längsten Seite eines kleinsten gedachten geometrischen Quaders verstanden werden, welcher das Objekt gerade noch vollständig umschließt.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Beispielsweise könnte die Kochfeldplatte mehrteilig ausgebildet sein und insbesondere zumindest zwei Plattenelemente aufweisen, welche insbesondere in wenigstens einem montierten Zustand und in einer Einbaulage eine einem Bediener zugewandte Oberfläche ausbilden könnten, wobei insbesondere zwischen den Plattenelementen die Abzugsausnehmung gebildet sein kann. Vorzugsweise weist die Kochfeldplatte zumindest einen Grundkörper mit der Abzugsausnehmung auf. Besonders vorteilhaft ist der Grundkörper der Kochfeldplatte einstückig ausgebildet. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Insbesondere könnte die Kochfeldplatte, insbesondere zusätzlich zu dem Grundkörper, zumindest ein Rahmenelement, welches insbesondere an dem Grundkörper angeordnet sein könnte, und/oder zumindest eine Beschichtung, welche insbesondere an dem Grundkörper angeordnet sein könnte, und/oder zumindest eine Serigraphie, welche insbesondere an dem Grundkörper angeordnet sein könnte, aufweisen. Dadurch kann insbesondere eine hohe Stabilität erzielt werden.

Zudem wird vorgeschlagen, dass die Abzugsausnehmung eine Erstreckung entlang der Längserstreckung der Kochfeldplatte von maximal 120 mm, insbesondere von maximal 110 mm, vorteilhaft von maximal 100 mm und vorzugsweise von maximal 90 mm aufweist. Insbesondere weist die Abzugsausnehmung eine Erstreckung entlang der Längserstreckung der Kochfeldplatte von mindestens 20 mm, insbesondere von mindestens 30 mm, vorteilhaft von mindestens 40 mm und vorzugsweise von mindestens 50 mm auf. Die Abzugsausnehmung ist insbesondere frei von weiteren Baueinheiten, welche insbesondere in einem Bereich der Abzugsausnehmung angeordnet sein könnten. Die Abzugseinheit saugt in dem Betriebszustand insbesondere sämtliche in dem Betriebszustand entstehende Dämpfe durch die Abzugsausnehmung ab. Dadurch kann insbesondere eine kompakte Ausgestaltung erreicht werden.

Beispielsweise könnte die Abzugseinheit in einem Bereich der Abzugsausnehmung zumindest zwei Abzugsöffnungen aufweisen, welche insbesondere durch zumindest eine in dem Bereich der Abzugsausnehmung angeordnete Baueinheit voneinander getrennt sein könnten. Insbesondere könnte die in dem Bereich der Abzugsausnehmung angeordnete Baueinheit ein zu einer Absaugung zur Verfügung stehendes Volumen der Abzugsausnehmung begrenzen. Vorzugsweise weist die Abzugseinheit in einem Bereich der Abzugsausnehmung genau eine Abzugsöffnung auf, durch welche in dem Betriebszustand Dämpfe hindurchtreten. Unter eine "Abzugsöffnung" soll insbesondere eine in dem Bereich der Abzugsausnehmung angeordnete Öffnung und/oder Aussparung und/oder Ausnehmung verstanden werden, durch welche das Gebläserad in dem Betriebszustand insbesondere die in dem Betriebszustand entstehenden Dämpfe absaugt und durch welche in dem Betriebszustand effektiv Dämpfe hindurchtreten. Die Abzugsöffnung ist insbesondere frei von weiteren Baueinheiten, welche die Abzugsöffnung begrenzen könnten. Im Fall von in dem Bereich der Abzugsausnehmung angeordneten weiteren Baueinheiten, welche die Abzugsöffnung insbesondere begrenzen könnten, ist die Abzugsöffnung kleiner als die Abzugsausnehmung. Ist die Abzugsausnehmung frei von in dem Bereich der Abzugsausnehmung angeordneten weiteren Baueinheiten, welche die Abzugsöffnung insbesondere begrenzen könnten, entspricht die Abzugsöffnung der Abzugsausnehmung. Unter einem "Bereich" der Abzugsausnehmung soll insbesondere ein dreidimensionaler Raum verstanden werden, welcher in wenigstens einem montierten Zustand innerhalb eines von der Kochfeldplatte aufgespannten plattenartigen Körpers angeordnet ist, welcher insbesondere die Abzugsausnehmung umfasst. Dadurch kann insbesondere ein gesamter Bereich der Abzugsausnehmung zu einer Absaugung der in dem Betriebszustand entstehenden Dämpfe verwendet werden, wobei insbesondere auf eine Verkleinerung der Abzugsausnehmung durch in dem Bereich der Abzugsausnehmung angeordnete Baueinheiten verzichtet werden kann.

Ferner wird vorgeschlagen, dass die Abzugseinheit zumindest eine Kanaleinheit aufweist, welche den Kochbereich und das Gebläserad wenigstens abschnittsweise und insbesondere vollständig miteinander verbindet. Insbesondere weist die Kanaleinheit eine Längserstreckung auf, welche insbesondere wenigstens im Wesentlichen senkrecht zu einer Haupterstreckungsebene der Kochfeldplatte ausgerichtet ist, wodurch insbesondere eine im Wesentlichen senkrechte Absaugung der in dem Betriebszustand entstehenden Dämpfe und/oder ein kurzer Absaugungsweg ermöglicht werden kann. Insbesondere saugt das Gebläserad die in dem Betriebszustand entstehenden Dämpfe durch die Kanaleinheit aus dem Kochbereich ab. Die in dem Betriebszustand entstehenden Dämpfe passieren insbesondere die Kanaleinheit. Die Kanaleinheit definiert insbesondere eine Führungsstrecke für die in dem Betriebszustand entstehenden Dämpfe. Insbesondere ist die Kanaleinheit wenigstens teilweise einstückig mit der Kochfeldplatte ausgebildet, und zwar insbesondere in einem Bereich der Abzugsausnehmung. Dadurch kann insbesondere ein Eintreten der in dem Betriebszustand entstehenden Dämpfe in einen Lagerraum verhindert werden, wodurch insbesondere eine langlebige Ausgestaltung erzielt werden kann.

Zudem wird vorgeschlagen, dass die Kanaleinheit eine Erstreckung entlang der Längserstreckung der Kochfeldplatte von maximal 120 mm, insbesondere von maximal 110 mm, vorteilhaft von maximal 100 mm und vorzugsweise von maximal 90 mm aufweist. Insbesondere weist die Kanaleinheit eine Erstreckung entlang der Längserstreckung der Kochfeldplatte von mindestens 20 mm, insbesondere von mindestens 30 mm, vorteilhaft von mindestens 40 mm und vorzugsweise von mindestens 50 mm auf. Dadurch kann insbesondere eine kompakte Ausgestaltung und/oder eine optimierte Konstruktion erreicht werden.

Weiterhin wird vorgeschlagen, dass die Abzugseinheit zumindest eine Fettfiltereinheit aufweist, welche eine Erstreckung entlang der Längserstreckung der Kochfeldplatte von maximal 120 mm, insbesondere von maximal 110 mm, vorteilhaft von maximal 100 mm und vorzugsweise von maximal 90 mm aufweist. Insbesondere weist die Fettfiltereinheit eine Erstreckung entlang der Längserstreckung der Kochfeldplatte von mindestens 20 mm, insbesondere von mindestens 30 mm, vorteilhaft von mindestens 40 mm und vorzugsweise von mindestens 50 mm auf. Eine Erstreckung der Fettfiltereinheit entlang der Längserstreckung der Kochfeldplatte ist insbesondere kleiner als eine Erstreckung der Abzugsausnehmung entlang der Längserstreckung der Kochfeldplatte. Bei einer senkrechten Betrachtung auf eine Haupterstreckungsebene der Kochfeldplatte ist die Fettfiltereinheit insbesondere wenigstens teilweise und vorteilhaft vollständig überlappend mit der Abzugsausnehmung angeordnet. Insbesondere ist die Fettfiltereinheit bei einer senkrechten Betrachtung auf eine Haupterstreckungsebene der Kochfeldplatte innerhalb der Abzugsausnehmung angeordnet. Dadurch können die in dem Betriebszustand entstehenden Dämpfe insbesondere von Schmutzpartikeln gesäubert werden. Insbesondere kann auf beengtem Raum eine hochleistungsfähige Fettfiltereinheit bereitgestellt werden, wodurch insbesondere ein hoher Bedienkomfort ermöglicht werden kann.

In einer Einbaulage könnte die Fettfiltereinheit beispielsweise oberhalb der Kanaleinheit und/oder oberhalb der Abzugsausnehmung angeordnet sein. Vorzugsweise ist die Fettfiltereinheit innerhalb der Kanaleinheit angeordnet. Insbesondere existiert zumindest eine Ebene, in welcher die Fettfiltereinheit bezüglich eines Mittelpunkts und/oder mathematischen Schwerpunkts der Fettfiltereinheit über einen Winkelbereich von mindestens 270°, insbesondere von mindestens 300°, vorteilhaft von mindestens 330° und vorzugsweise von mindestens 350° von der Kanaleinheit umgeben ist. Insbesondere weist die Fettfiltereinheit bei einer Betrachtung in zumindest einer Querschnittsebene eine wenigstens im Wesentlichen hufeisenförmige Gestalt auf. Dadurch kann insbesondere eine Reinigung der in dem Betriebszustand entstehenden Dämpfe vor einem Erreichen des Gebläserads ermöglicht werden, wodurch insbesondere eine Verschmutzung des Gebläserads vermieden werden kann. Insbesondere kann eine geschützte Anordnung der Kanaleinheit erreicht werden.

Die Kochfeldvorrichtung weist zumindest ein Heizelement auf, welches entlang der Längserstreckung der Kochfeldplatte betrachtet zu einem Längenanteil von mindestens 10 %, insbesondere von mindestens 15 %, vorteilhaft von mindestens 20 % und vorzugsweise von mindestens 25 % einer maximalen Erstreckung des Gebläserads entlang der Längserstreckung der Kochfeldplatte überlappend mit dem Gebläserad angeordnet ist. Unter einem "Heizelement" soll in diesem Zusammenhang insbesondere ein Element verstanden werden, welches in dem Betriebszustand Energie, vorzugsweise elektrische Energie, in Wärme umwandelt und insbesondere zumindest einem Gargeschirr zuführt. Vorteilhaft ist das Heizelement insbesondere als Induktionsheizelement ausgebildet und erzeugt dabei vorzugsweise ein elektromagnetisches Wechselfeld, insbesondere mit einer Frequenz zwischen 20 kHz und 100 kHz, das insbesondere in einem aufgestellten, insbesondere metallischen, vorzugsweise ferromagnetischen Gargeschirrboden durch Wirbelstrominduktion und/oder Ummagnetisierungseffekte in Wärme umgewandelt wird. Dadurch kann insbesondere eine besonders kompakte und/oder platzsparende Ausgestaltung erzielt werden.

Die Kochfeldvorrichtung weist zumindest ein weiteres Heizelement auf, welches entlang der Längserstreckung der Kochfeldplatte betrachtet auf einer dem Heizelement gegenüberliegenden Seite der Abzugsausnehmung angeordnet ist und welches zu dem Heizelement entlang der Längserstreckung der Kochfeldplatte betrachtet einen Abstand von maximal 150 mm, insbesondere von maximal 140 mm, vorteilhaft von maximal 130 mm und vorzugsweise von maximal 120 mm aufweist. Insbesondere weist das weitere Heizelement zu dem Heizelement entlang der Längserstreckung der Kochfeldplatte betrachtet einen Abstand von mindestens 30 mm, insbesondere von mindestens 40 mm, vorteilhaft von mindestens 50 mm und vorzugsweise von mindestens 60 mm auf. Das weitere Heizelement ist entlang der Längserstreckung der Kochfeldplatte betrachtet zu einem Längenanteil von mindestens 10 %, insbesondere von mindestens 15 %, vorteilhaft von mindestens 20 % und vorzugsweise von mindestens 25 % einer maximalen Erstreckung des Gebläserads entlang der Längserstreckung der Kochfeldplatte überlappend mit dem Gebläserad angeordnet. Dadurch kann insbesondere eine besonders optimierte Konstruktion ermöglicht werden.

Ferner wird vorgeschlagen, dass die Kochfeldvorrichtung zumindest eine Elektronikeinheit aufweist, welche in dem Betriebszustand das Heizelement und insbesondere das weitere Heizelement versorgt und welche zumindest zwei Teileinheiten aufweist, die entlang der Längserstreckung der Kochfeldplatte betrachtet einen Abstand von maximal 150 mm, insbesondere von maximal 140 mm, vorteilhaft von maximal 130 mm und vorzugsweise von maximal 120 mm aufweisen. Insbesondere weisen die Teileinheiten entlang der Längserstreckung der Kochfeldplatte betrachtet einen Abstand von mindestens 30 mm, insbesondere von mindestens 40 mm, vorteilhaft von mindestens 50 mm und vorzugsweise von mindestens 60 mm auf. Unter einer "Elektronikeinheit" soll insbesondere eine elektrische und/oder elektronische Einheit verstanden werden, welche zumindest eine elektrische und/oder elektronische Baueinheit aufweist, die vorzugsweise als ein Leistungsbauelement ausgebildet ist. Insbesondere weist die Elektronikeinheit zumindest eine Leiterplatte und insbesondere zusätzlich zumindest eine Baueinheit auf, die insbesondere wenigstens in einem montierten Zustand an der Leiterplatte angeordnet ist. Die Baueinheit könnte beispielsweise zumindest einen Wechselrichter und/oder zumindest eine Steuereinheit und/oder zumindest eine Kühlungseinheit sein. Insbesondere ist die Elektronikeinheit zumindest zu einer Versorgung des Heizelements, insbesondere mit elektrischer Energie, vorgesehen. Dadurch kann insbesondere Raum für die Kanaleinheit geschaffen werden, welche insbesondere bei einer senkrechten Betrachtung auf eine Haupterstreckungsebene der Kochfeldplatte zwischen den Teileinheiten verläuft.

Das Kochfeld könnten beispielsweise frei von einer Abdeckungseinheit sein. Insbesondere könnte die Abzugsausnehmung in einem unzugänglichen Bereich angeordnet sein, in welchem insbesondere auf eine Abdeckungseinheit verzichtet werden könnte. Vorteilhaft ist die Abzugsausnehmung an einer einem Bediener zugewandten und/oder zugänglichen Bereich der Kochfeldplatte angeordnet. Vorzugsweise weist die Kochfeldvorrichtung zumindest eine Abdeckungseinheit auf, welche bei einer senkrechten Betrachtung auf eine Haupterstreckungsebene der Kochfeldplatte die Abzugsausnehmung verdeckt. Beispielsweise könnte die Abdeckungseinheit in einer Einbaulage insbesondere innerhalb der Abzugsausnehmung und/oder in einem Bereich der Abzugsausnehmung angeordnet sein. In einer Einbaulage ist die Abdeckungseinheit insbesondere oberhalb der Abzugsausnehmung angeordnet und weist insbesondere eine Erstreckung entlang der Längserstreckung der Kochfeldplatte auf, welche größer ist als eine Erstreckung der Abzugsausnehmung entlang der Längserstreckung der Kochfeldplatte. Beispielsweise könnte die Abdeckungseinheit abnehmbar ausgebildet sein, um insbesondere eine Reinigung von Komponenten der Abzugseinheit zu ermöglichen, welche insbesondere in einer Einbaulage unterhalb der Abdeckungseinheit angeordnet sein könnten, wie insbesondere die Fettfiltereinheit. Insbesondere könnte die Fettfiltereinheit mit der Abdeckungseinheit verbunden und insbesondere gemeinsam mit der Abdeckungseinheit abnehmbar ausgebildet sein. Dadurch kann insbesondere ein Eindringen von Verunreinigungen in die Abzugsausnehmung und/oder in die Kanaleinheit vermieden werden. Insbesondere kann ein hoher Bedienkomfort und/oder ein ästhetisches Erscheinungsbild bereitgestellt werden.

Eine besonders vorteilhafte Konstruktion kann insbesondere erreicht werden durch ein Verfahren zu einem Betrieb einer Kochfeldvorrichtung, mit einer Kochfeldplatte, dessen Längserstreckung maximal 75 cm, insbesondere maximal 70 cm, vorteilhaft maximal 65 cm und vorzugsweise maximal 60 cm beträgt, wobei in zumindest einem Betriebszustand Dämpfe aus zumindest einem Kochbereich durch eine Abzugsausnehmung der Kochfeldplatte in einen Bereich unterhalb der Kochfeldplatte abgesaugt werden.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Kochfeld mit einer Kochfeldvorrichtung in einer schematischen Draufsicht,
- Fig. 2: das Kochfeld mit der Kochfeldvorrichtung in einer schematischen Schnittdarstellung entlang der Linie II-II aus Figur 1,
- Fig. 3: ein alternatives Kochfeld mit einer alternativen Kochfeldvorrichtung in einer schematischen perspektivischen Darstellung, wobei eine Kochfeldplatte nicht dargestellt ist, und
- Fig. 4: eine Elektronikeinheit und eine Außengehäuseeinheit der Kochfeldvorrichtung in einer schematischen Draufsicht.

Fig. 1 zeigt ein Kochfeld 56a, das als ein Induktionskochfeld ausgebildet ist, mit einer Kochfeldvorrichtung 10a, die als eine Induktionskochfeldvorrichtung ausgebildet ist.

Die Kochfeldvorrichtung 10a weist eine Kochfeldplatte 12a auf. In einem montierten Zustand bildet die Kochfeldplatte 12a einen Teil eines Kochfeldaußengehäuses aus, und zwar insbesondere eines Kochfeldaußengehäuses insbesondere des Kochfelds 56a. Die Kochfeldplatte 12a ist zu einem Aufstellen von Gargeschirr vorgesehen (nicht dargestellt).

Die Kochfeldvorrichtung 10a weist im vorliegenden Ausführungsbeispiel vier Heizelemente 38a auf. Von mehrfach vorhandenen Objekten ist in den Figuren jeweils lediglich eines mit einem Bezugszeichen versehen. Die Heizelemente 38a sind matrixförmig angeordnet. Im vorliegenden Ausführungsbeispiel sind die Heizelemente 38a in einer Reihe angeordnet. Die Kochfeldvorrichtung 10a weist im vorliegenden Ausführungsbeispiel vier weitere Heizelemente 40a auf. Die weiteren Heizelemente 40a sind matrixförmig angeordnet. Im vorliegenden Ausführungsbeispiel sind die weiteren Heizelemente 40a in einer Reihe angeordnet. Alternativ könnte die Kochfeldvorrichtung 10a eine andere Anzahl an Heizelementen 38a und/oder an weiteren Heizelementen 40a aufweisen. Beispielsweise könnte die Kochfeldvorrichtung 10a zumindest zehn, insbesondere zumindest zwölf und vorteilhaft zumindest fünfzehn und vorzugsweise eine Vielzahl an Heizelementen 38a und/oder an weiteren Heizelementen 40a aufweisen. Die Kochfeldvorrichtung 10a könnte alternativ eine geringere Anzahl an Heizelementen 38a und/oder an weiteren Heizelementen 40a aufweisen, wie beispielsweise zwei und/oder drei und/oder vier Heizelemente 38a und/oder weitere Heizelemente 40a. Im Folgenden wird lediglich eines der Heizelemente 38a und eines der weiteren Heizelemente 40a beschrieben.

Das Heizelement 38a ist in einer Einbaulage unterhalb der Kochfeldplatte 12a angeordnet. Das Heizelement 38a ist dazu vorgesehen, auf der Kochfeldplatte 12a oberhalb des Heizelements 38a aufgestelltes Gargeschirr zu erhitzen. Das Heizelement 38a ist als Induktionsheizelement ausgebildet.

Das weitere Heizelement 40a ist in einer Einbaulage unterhalb der Kochfeldplatte 12a angeordnet. Das weitere Heizelement 40a ist dazu vorgesehen, auf der Kochfeldplatte 12a oberhalb des weiteren Heizelements 40a aufgestelltes Gargeschirr zu erhitzen. Das weitere Heizelement 40a ist als Induktionsheizelement ausgebildet.

Die Kochfeldvorrichtung 10a weist eine Bedienerschnittstelle 58a zu einer Eingabe und/oder Auswahl von Betriebsparametern auf, beispielsweise einer Heizleistung und/oder einer Heizleistungsdichte und/oder einer Heizzone. Die Bedienerschnittstelle 58a ist zu einer Ausgabe eines Werts eines Betriebsparameters an einen Bediener vorgesehen.

Die Kochfeldvorrichtung 10a weist eine Steuereinheit 60a auf. Die Steuereinheit 60a ist dazu vorgesehen, in Abhängigkeit von mittels der Bedienerschnittstelle 58a eingegebenen Betriebsparametern Aktionen auszuführen und/oder Einstellungen zu verändern. Die Steuereinheit 60a regelt in einem Heizbetriebszustand eine Energiezufuhr zu dem Heizelement 38a und zu dem weiteren Heizelement 40a.

Die Kochfeldvorrichtung 10a weist eine Außengehäuseeinheit 62a auf (vgl. Fig. 2). Die Außengehäuseeinheit 62a bildet einen Teil des Kochfeldaußengehäuses aus. In einem montierten Zustand sind die Außengehäuseeinheit 62a und die Kochfeldplatte 12a miteinander verbunden, insbesondere aneinander befestigt. Die Außengehäuseeinheit 62a und die Kochfeldplatte 12a definieren einen Lagerraum 64a.

Die Kochfeldvorrichtung 10a weist ein Raumteilerelement 66a auf (vgl. Fig. 2). In einem montierten Zustand ist das Raumteilerelement 66a teilweise an der Außengehäuseeinheit 62a befestigt. In einer Einbaulage liegt das Raumteilerelement 66a teilweise auf der Außengehäuseeinheit 62a, insbesondere auf einer Ausformung der Außengehäuseeinheit 62a und/oder auf einer Stufe der Außengehäuseeinheit 62a, auf.

Das Raumteilerelement 66a unterteilt den Lagerraum 64a in zwei Teilräume. Ein erster Teilraum ist in einer Einbaulage oberhalb des Raumteilerelements 66a angeordnet. Der erste Teilraum ist in einem montierten Zustand auf einer der Kochfeldplatte 12a zugewandten Seite des Raumteilerelements 66a angeordnet. In dem ersten Teilraum sind das Heizelement 38a und das weitere Heizelement 40a angeordnet. Das Raumteilerelement 66a trägt in einer Einbaulage das Heizelement 38a und das weitere Heizelement 40a zu einem Großteil.

Ein zweiter Teilraum ist in einer Einbaulage unterhalb des Raumteilerelements 66a angeordnet. Der zweite Teilraum ist in einem montierten Zustand auf einer der Kochfeldplatte 12a abgewandten Seite des Raumteilerelements 66a angeordnet. In dem zweiten Teilraum ist die Steuereinheit 60a angeordnet.

Das Raumteilerelement 66a ist als ein Abschirmelement ausgebildet. In einem Betriebszustand schirmt das Raumteilerelement 66a in dem zweiten Teilraum angeordnete Objekte gegenüber elektromagnetischer Strahlung, welche insbesondere von dem Heizelement 38a und/oder von dem weiteren Heizelement 40a ausgeht, im Wesentlichen ab.

Die Kochfeldvorrichtung 10a weist eine Abzugseinheit 14a auf (vgl. Fig. 2). Die Abzugseinheit 14a weist ein Gebläserad 16a auf. In einem Betriebszustand saugt die Abzugseinheit 14a mittels des Gebläserads 16a in einem Betriebszustand entstehende Dämpfe aus einem Kochbereich 18a durch eine Abzugsausnehmung 20a der Kochfeldplatte 12a teilweise ab. Der Kochbereich 18a ist ein Bereich, welcher sich in einer Einbaulage oberhalb der Kochfeldplatte 12a befindet.

Das Gebläserad 16a ist in einer Einbaulage unterhalb der Kochfeldplatte 12a angeordnet. In einer Einbaulage ist das Gebläserad 16a unterhalb der Außengehäuseeinheit 62a angeordnet. Das Gebläserad 16a ist in einer Einbaulage unterhalb der Abzugsausnehmung 20a angeordnet. In einem montierten Zustand ist eine Luftleiteinheit 76a der Abzugseinheit 14a an der Außengehäuseeinheit 62a befestigt.

Die Kochfeldplatte 12a weist die Abzugsausnehmung 20a auf. Die Abzugsausnehmung 20 ist als eine innenliegende Ausnehmung ausgebildet. Bei einer senkrechten Betrachtung auf eine Haupterstreckungsebene der Kochfeldplatte 12a umgibt ein Grundkörper 24a der Kochfeldplatte 12 die Abzugsausnehmung 20 bezüglich eines Mittelpunkts und/oder mathematischen Schwerpunkts der Abzugsausnehmung 20a über einen Winkelbereich von im Wesentlichen 360°.

Die Kochfeldplatte 12a weist den Grundkörper 24a mit der Abzugsausnehmung 20a auf. Der Grundkörper 24a ist einstückig ausgebildet. Im vorliegenden Ausführungsbeispiel besteht der Grundkörper 24a zu einem Großteil aus Glaskeramik.

Im vorliegenden Ausführungsbeispiel weist die Kochfeldplatte 12a eine Längserstreckung 22a von im Wesentlichen 60 cm auf. Der Grundkörper 24a der Kochfeldplatte 12a weist eine Erstreckung entlang der Längserstreckung 22a der Kochfeldplatte 12a von im Wesentlichen 60 cm auf.

Entlang der Längserstreckung 22a der Kochfeldplatte 12a weist die Abzugsausnehmung 20a im vorliegenden Ausführungsbeispiel eine Erstreckung 26a von im Wesentlichen 68 mm auf. Die Abzugsausnehmung 20a ist entlang der Längserstreckung 22a der Kochfeldplatte 12a im Wesentlichen mittig, insbesondere in dem Grundkörper 24a, angeordnet.

In einem Bereich der Abzugsausnehmung 20a weist die Abzugseinheit 14a genau eine Abzugsöffnung 28a auf. In dem Betriebszustand treten die in dem Betriebszustand entstehenden Dämpfe durch die Abzugsöffnung 28a hindurch. Im vorliegenden Ausführungsbeispiel entspricht die Abzugsöffnung 28a der Abzugsausnehmung 20a.

Die Abzugseinheit 14a weist eine Kanaleinheit 30a auf (vgl. Fig. 2). In dem Betriebszustand strömen die in dem Betriebszustand entstehenden Dämpfe aus dem Kochbereich 18a durch die Kanaleinheit 30a zu dem Gebläserad 16a. Die Kanaleinheit 30a verbindet den Kochbereich 18a und das Gebläserad 16a abschnittsweise miteinander. In einem der Kochfeldplatte 12a zugewandten Teilbereich der Kanaleinheit 30a weist die Kanaleinheit 30a entlang der Längserstreckung 22a der Kochfeldplatte 12a im vorliegenden Ausführungsbeispiel eine Erstreckung 32a von im Wesentlichen 68 mm auf.

Die Abzugseinheit 14a weist eine Fettfiltereinheit 34a auf (vgl. Fig. 2). Entlang der Längserstreckung 22a der Kochfeldplatte 12a weist die Fettfiltereinheit 34a im vorliegenden Ausführungsbeispiel eine Erstreckung 36a von im Wesentlichen 52 mm auf. Im vorliegenden Ausführungsbeispiel ist die Fettfiltereinheit 34a innerhalb der Kanaleinheit 30a angeordnet, und zwar insbesondere in dem der Kochfeldplatte 12a zugewandten Teilbereich der Kanaleinheit 30a.

Entlang der Längserstreckung 22a der Kochfeldplatte 12a betrachtet ist die Fettfilereinheit 34a im Wesentlichen zwischen dem Heizelement 38a und dem weiteren Heizelement 40a angeordnet. Das Heizelement 38a und das weitere Heizelement 40a sind entlang der Längserstreckung 22a der Kochfeldplatte 12a betrachtet auf einander gegenüberliegenden Seiten der Kanaleinheit 30a angeordnet.

Das weitere Heizelement 40a ist entlang der Längserstreckung 22a der Kochfeldplatte 12a betrachtet auf einer dem Heizelement 38a gegenüberliegenden Seite der Abzugsausnehmung 20a angeordnet. Das weitere Heizelement 40a weist im vorliegenden Ausführungsbeispiel zu dem Heizelement 38a entlang der Längserstreckung 22a der Kochfeldplatte 12a betrachtet einen Abstand 44a von im Wesentlichen 105 mm auf.

Entlang der Längserstreckung 22a der Kochfeldplatte 12a weist das Gebläserad 16a im vorliegenden Ausführungsbeispiel eine maximale Erstreckung 42a von im Wesentlichen 305 mm auf.

Im vorliegenden Ausführungsbeispiel ist das Heizelement 38a entlang der Längserstreckung 22a der Kochfeldplatte 12a betrachtet zu einem Längenanteil von im Wesentlichen 33 % der maximalen Erstreckung 42a des Gebläserads 16a entlang der Längserstreckung 22a der Kochfeldplatte 12a überlappend mit dem Gebläserad 16a angeordnet. Das weitere Heizelement 40a ist im vorliegenden Ausführungsbeispiel entlang der Längserstreckung 22a der Kochfeldplatte 12a betrachtet zu einem Längenanteil von im Wesentlichen 33 % der maximalen Erstreckung 42a des Gebläserads 16a entlang der Längserstreckung 22a der Kochfeldplatte 12a überlappend mit dem Gebläserad 16a angeordnet.

Die Kochfeldvorrichtung 10a weist eine Elektronikeinheit 46a auf (vgl. Fig. 2). In einer Einbaulage ist die Elektronikeinheit 46a in dem Lagerraum 64a angeordnet. Die Elektronikeinheit 46a weist zwei Teileinheiten 48a, 50a auf. In einer Einbaulage sind die Teileinheiten 48a, 50a entlang der Längserstreckung 22a der Kochfeldplatte 12a betrachtet auf einander gegenüberliegenden Seiten der Abzugsausnehmung 20a und/oder der Kanaleinheit 30a angeordnet.

Die Teileinheiten 48a, 50a weisen im vorliegenden Ausführungsbeispiel entlang der Längserstreckung 22a der Kochfeldplatte 12a betrachtet einen Abstand 52a von im Wesentlichen 105 mm auf. In einer Einbaulage ist die Elektronikeinheit 46a unterhalb des Heizelements 38a und unterhalb des weiteren Heizelements 40a angeordnet.

Im vorliegenden Ausführungsbeispiel ist die Elektronikeinheit 46a als eine Versorgungselektronik ausgebildet. Eine erste Teileinheit 48a der Elektronikeinheit 46a ist zu einer Versorgung des Heizelements 38a vorgesehen. Zu diesem Zweck ist die erste Teileinheit 48a der Elektronikeinheit 46a mit dem Heizelement 38a insbesondere elektrisch verbunden (nicht dargestellt). In einer Einbaulage ist die erste Teileinheit 48a der Elektronikeinheit 46a unterhalb des Heizelements 38a angeordnet.

Eine zweite Teileinheit 50a der Elektronikeinheit 46a ist zu einer Versorgung des weiteren Heizelements 40a vorgesehen. Zu diesem Zweck ist die zweite Teileinheit 50a der Elektronikeinheit 46a mit dem weiteren Heizelement 40a insbesondere elektrisch verbunden (nicht dargestellt). In einer Einbaulage ist die zweite Teileinheit 50a der Elektronikeinheit 46a unterhalb des weiteren Heizelements 40a angeordnet.

Die Kochfeldvorrichtung 10a weist eine Abdeckungseinheit 54a auf (vgl. Fig. 1 und 2). In einer Einbaulage ist die Abdeckungseinheit 54a oberhalb der Abzugsausnehmung 20a angeordnet. Bei einer senkrechten Betrachtung auf eine Haupterstreckungsebene der Kochfeldplatte 12a verdeckt die Abdeckungseinheit 54a die Abzugsausnehmung 20a. Entlang der Längserstreckung 22a der Kochfeldplatte 12a weist die Abdeckungseinheit 54a eine Erstreckung auf, welche größer ist als die Erstreckung 26a der Abzugsausnehmung 20a entlang der Längserstreckung 22a der Kochfeldplatte 12a.

In einem Verfahren zu einem Betrieb der Kochfeldvorrichtung 10a werden in dem Betriebszustand Dämpfe aus dem Kochbereich 18a durch die Abzugsausnehmung 20a der Kochfeldplatte 12a in einen Bereich unterhalb der Kochfeldplatte 12a abgesaugt. In dem Betriebszustand werden die Dämpfe mittels des Gebläserads 16a durch eine Abluftausnehmung 74a aus der Luftleiteinheit 76a herausbefördert. Die Abluftausnehmung 74a ist in einem rückwärtigen Bereich, insbesondere der Außengehäuseeinheit 62a, angeordnet.

In Fig. 3 und 4 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 2 verwiesen werden kann. Zur Unterscheidung der Ausführungsbeispiele ist der Buchstabe a in den Bezugszeichen des Ausführungsbeispiels in den Fig. 1 bis 2 durch den Buchstaben b in den Bezugszeichen des Ausführungsbeispiels der Fig. 3 und 4 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 2 verwiesen werden.

Fig. 3 zeigt ein Kochfeld 56b mit einer Kochfeldvorrichtung 10b, welche zwei Heizelemente 38b und zwei weitere Heizelemente 40b aufweist. Von den Heizelementen 38b und den weiteren Heizelementen 40b wird im Folgenden jeweils lediglich eines beschrieben.

Das weitere Heizelement 40b ist entlang einer Längserstreckung 22b einer Kochfeldplatte 12b betrachtet auf einer dem Heizelement 38b gegenüberliegenden Seite einer Abzugsausnehmung 20b der Kochfeldplatte 12b angeordnet. Die Abzugsausnehmung 20b ist in einem einstückigen Grundkörper 24b der Kochfeldplatte 12b angeordnet. Unterhalb der Kochfeldplatte 12b ist in einem Betriebszustand ein Gebläserad 16b einer Abzugseinheit 14b angeordnet.

Die Abzugseinheit 14b saugt mittels des Gebläserads 16b in dem Betriebszustand entstehende Dämpfe aus einem Kochbereich 18b durch die Abzugsausnehmung 20b der Kochfeldplatte 12b hindurch teilweise ab. Eine Kanaleinheit 30b verbindet in dem Betriebszustand den Kochbereich 18b und das Gebläserad 16b miteinander.

Die Kochfeldvorrichtung 10b weist eine Elektronikeinheit 46b mit zwei Teileinheiten 48b, 50b auf. In einer Einbaulage sind die Teileinheiten 48b, 50b entlang der Längserstreckung 22b der Kochfeldplatte 12b betrachtet auf einander gegenüberliegenden Seiten der Abzugsausnehmung 20b und/oder der Kanaleinheit 30b angeordnet.

Die Elektronikeinheit 46b weist zumindest eine Gebläseeinheit 68b auf. Im vorliegenden Ausführungsbeispiel weist die Elektronikeinheit 46b zwei Gebläseeinheiten 68b auf, und zwar insbesondere für jede Teileinheit 48b, 50b eine Gebläseeinheit 68b. Eine erste Gebläseeinheit 68b ist an einer ersten Teileinheit 48b angeordnet. Eine zweite Gebläseeinheit 68b ist an einer zweiten Teileinheit 50b angeordnet.

Die Elektronikeinheit 46b weist zumindest eine Kühlungseinheit 72b auf. Im vorliegenden Ausführungsbeispiel weist die Elektronikeinheit 46b zwei Kühlungseinheiten 72b auf, und zwar insbesondere für jede Teileinheit 48b, 50b eine Kühlungseinheit 72b. Eine erste Kühlungseinheit 72b ist an einer ersten Teileinheit 48b angeordnet. Eine zweite Kühlungseinheit 72b ist an einer zweiten Teileinheit 50b angeordnet.

Eine erste Gebläseeinheit 68b ist an einer ersten Teileinheit 48b angeordnet. In dem Betriebszustand kühlt die erste Gebläseeinheit 68b mittels der ersten Kühlungseinheit 72b an der ersten Teileinheit 48b, insbesondere an der ersten Kühlungseinheit 72b, angeordnete elektrische und/oder elektronische Baueinheiten 70b. Im vorliegenden Ausführungsbeispiel begrenzt die erste Gebläseeinheit 68b teilweise die Kanaleinheit 30b. Die erste Kühlungseinheit 72b begrenzt im vorliegenden Ausführungsbeispiel die Kanaleinheit 30b teilweise.

Eine zweite Gebläseeinheit 68b ist an einer zweiten Teileinheit 50b angeordnet. In dem Betriebszustand kühlt die zweite Gebläseeinheit 68b mittels der zweiten Kühlungseinheit 72b an der zweiten Teileinheit 50b, insbesondere an der zweiten Kühlungseinheit 72b, angeordnete elektrische und/oder elektronische Baueinheiten 70b.

### Bezugszeichen

- 10: Kochfeldvorrichtung
- 12: Kochfeldplatte
- 14: Abzugseinheit
- 16: Gebläserad
- 18: Kochbereich
- 20: Abzugsausnehmung
- 22: Längserstreckung
- 24: Grundkörper
- 26: Erstreckung
- 28: Abzugsöffnung
- 30: Kanaleinheit
- 32: Erstreckung
- 34: Fettfiltereinheit
- 36: Erstreckung
- 38: Heizelement
- 40: Weiteres Heizelement
- 42: Erstreckung
- 44: Abstand
- 46: Elektronikeinheit
- 48: Teileinheit
- 50: Teileinheit
- 52: Abstand
- 54: Abdeckungseinheit
- 56: Kochfeld
- 58: Bedienerschnittstelle
- 60: Steuereinheit
- 62: Außengehäuseeinheit
- 64: Lagerraum
- 66: Raumteilerelement
- 68: Gebläseeinheit
- 70: Baueinheit
- 72: Kühlungseinheit
- 74: Abluftausnehmung
- 76: Luftleiteinheit

## Patentansprüche

1. Kochfeld mit einer Kochfeldvorrichtung, insbesondere Induktionskochfeldvorrichtung, mit zumindest einer Kochfeldplatte (12a-b) und mit zumindest einer Abzugseinheit (14a-b), welche ein Gebläserad (16a-b) aufweist und welche mittels des Gebläserads (16a-b) in wenigstens einem Betriebszustand entstehende Dämpfe aus zumindest einem Kochbereich (18a-b) durch zumindest eine Abzugsausnehmung (20a-b) der Kochfeldplatte (12a-b) hindurch wenigstens teilweise absaugt, wobei das Gebläserad (16a-b) in einer Einbaulage unterhalb der Abzugsausnehmung (20a-b) angeordnet ist, **gekennzeichnet durch** zumindest ein Heizelement (38a-b), welches entlang einer Längserstreckung (22a-b) der Kochfeldplatte (12a-b) betrachtet zu einem Längenanteil von mindestens 10 % einer maximalen Erstreckung (42a-b) des Gebläserads (16a-b) entlang der Längserstreckung (22a-b) der Kochfeldplatte (12a-b) überlappend mit dem Gebläserad (16a-b) angeordnet ist, wobei zumindest ein weiteres Heizelement (40a-b), welches entlang der Längserstreckung (22a-b) der Kochfeldplatte (12a-b) betrachtet auf einer dem Heizelement (38a-b) gegenüberliegenden Seite der Abzugsausnehmung (20a-b) angeordnet ist und welches zu dem Heizelement (38a-b) entlang der Längserstreckung (22a-b) der Kochfeldplatte (12a-b) betrachtet einen Abstand (44a-b) von maximal 150 mm aufweist und welches entlang einer Längserstreckung (22a-b) der Kochfeldplatte (12a-b) betrachtet zu einem Längenanteil von mindestens 10 % einer maximalen Erstreckung (42a-b) des Gebläserads (16a-b) entlang der Längserstreckung (22a-b) der Kochfeldplatte (12a-b) überlappend mit dem Gebläserad (16a-b) angeordnet ist, wobei die Längserstreckung (22a-b) der Kochfeldplatte (12a-b) maximal 75 cm beträgt.

2. Kochfeld nach Anspruch 1, **dadurch gekennzeichnet, dass** die Kochfeldplatte (12a-b) zumindest einen Grundkörper (24a-b) mit der Abzugsausnehmung (20a-b) aufweist.

3. Kochfeld nach Anspruch 1 oder 2, **dadurch gekennzeichnet, dass** die Abzugsausnehmung (20a-b) eine Erstreckung (26a-b) entlang der Längserstreckung (22a-b) der Kochfeldplatte (12a-b) von maximal 120 mm aufweist.

4. Kochfeld nach einem der vorhergehenden Ansprüche, **dadurch gekennzeichnet, dass** die Abzugseinheit (14a-b) in einem Bereich der Abzugsausnehmung (20a-b) genau eine Abzugsöffnung (28a-b) aufweist, durch welche in dem Betriebszustand Dämpfe hindurchtreten.

5. Kochfeld nach einem der vorhergehenden Ansprüche, **dadurch gekennzeichnet, dass** die Abzugseinheit (14a-b) zumindest eine Kanaleinheit (30a-b) aufweist, welche den Kochbereich (18a-b) und das Gebläserad (16a-b) wenigstens abschnittsweise miteinander verbindet.

6. Kochfeld nach Anspruch 5, **dadurch gekennzeichnet, dass** die Kanaleinheit (30a-b) eine Erstreckung (32a-b) entlang der Längserstreckung (22a-b) der Kochfeldplatte (12a-b) von maximal 120 mm aufweist.

7. Kochfeld nach einem der vorhergehenden Ansprüche, **dadurch gekennzeichnet, dass** die Abzugseinheit (14a-b) zumindest eine Fettfiltereinheit (34ab) aufweist, welche eine Erstreckung (36a-b) entlang der Längserstreckung (22a-b) der Kochfeldplatte (12a-b) von maximal 120 mm aufweist.

8. Kochfeld zumindest nach den Ansprüchen 5 und 7, **dadurch gekennzeichnet, dass** die Fettfiltereinheit (34a-b) innerhalb der Kanaleinheit (30a-b) angeordnet ist.

9. Kochfeld nach einem der vorhergehenden Ansprüche, **gekennzeichnet durch** zumindest eine Elektronikeinheit (46a-b), welche in dem Betriebszustand das Heizelement (38a-b) versorgt und welche zumindest zwei Teileinheiten (48a-b, 50ab) aufweist, die entlang der Längserstreckung (22a-b) der Kochfeldplatte (12a-b) betrachtet einen Abstand (52a-b) von maximal 150 mm aufweisen.

10. Kochfeld zumindest nach einem der vorhergehenden Ansprüche, **gekennzeichnet durch** zumindest eine Abdeckungseinheit (54a-b), welche bei einer senkrechten Betrachtung auf eine Haupterstreckungsebene der Kochfeldplatte (12ab) die Abzugsausnehmung (20a-b) verdeckt.

## Claims

1. Hob comprising a hob apparatus, in particular an induction hob apparatus, comprising at least one hob plate (12a-b) and comprising at least one extraction unit (14a-b) which has a fan wheel (16a-b) and which, by means of the fan wheel (16a-b), at least partially suctions fumes produced in at least one operating state from at least one cooking region (18a-b) through at least one extraction recess (20a-b) of the hob plate (12a-b), wherein the fan wheel (16a-b) is arranged below the extraction recess (20a-b) in an installed position, **characterised by** at least one heating element (38a-b) which, when viewed along a longitudinal extent (22a-b) of the hob plate (12a-b), is arranged so as to overlap with the fan wheel (16a-b) to a length portion of at least 10% of a maximum extent (42a-b) of the fan wheel (16a-b) along the longitudinal extent (22a-b) of the hob plate (12a-b), wherein at least one further heating element (40a-b) is provided, said further heating element, when viewed along the longitudinal extent (22a-b) of the hob plate (12a-b), being arranged on a side of the extraction recess (20a-b) opposing the heating element (38a-b) and, when viewed along the longitudinal extent (22a-b) of the hob plate (12a-b), having a spacing (44a-b) from the heating element (38a-b) of a maximum of 150 mm and, when viewed along a longitudinal extent (22a-b) of the hob plate (12a-b), being arranged so as to overlap with the fan wheel (16a-b) to a length portion of at least 10% of a maximum extent (42a-b) of the fan wheel (16a-b) along the longitudinal extent (22a-b) of the hob plate (12a-b), wherein the longitudinal extent (22a-b) of the hob plate (12a-b) is a maximum of 75 cm.

2. Hob according to claim 1, **characterised in that** the hob plate (12a-b) has at least one base body (24a-b) comprising the extraction recess (20a-b).

3. Hob according to claim 1 or 2, **characterised in that** the extraction recess (20a-b) has an extent (26a-b) along the longitudinal extent (22a-b) of the hob plate (12a-b) of a maximum of 120 mm.

4. Hob according to one of the preceding claims, **characterised in that** in a region of the extraction recess (20a-b) the extraction unit (14a-b) has exactly one extraction opening (28a-b) through which fumes pass in the operating state.

5. Hob according to one of the preceding claims, **characterised in that** the extraction unit (14a-b) has at least one channel unit (30a-b) which connects the cooking region (18a-b) and the fan wheel (16a-b) to one another at least in some portions.

6. Hob according to claim 5, **characterised in that** the channel unit (30a-b) has an extent (32a-b) along the longitudinal extent (22a-b) of the hob plate (12a-b) of a maximum of 120 mm.

7. Hob according to one of the preceding claims, **characterised in that** the extraction unit (14a-b) has at least one grease filter unit (34a-b) which has an extent (36a-b) along the longitudinal extent (22a-b) of the hob plate (12a-b) of a maximum of 120 mm.

8. Hob at least according to claims 5 and 7, **characterised in that** the grease filter unit (34a-b) is arranged inside the channel unit (30a-b).

9. Hob according to one of the preceding claims, **characterised by** at least one electronic unit (46a-b) which in the operating state supplies the heating element (38a-b) and which has at least two sub-units (48a-b, 50a-b) which, when viewed along the longitudinal extent (22a-b) of the hob plate (12a-b), have a spacing (52a-b) of a maximum of 150 mm.

10. Hob at least according to one of the preceding claims, **characterised by** at least one cover unit (54a-b) which, when viewed perpendicularly to a main extension plane of the hob plate (12a-b), covers the extraction recess (20a-b).

## Revendications

1. Table de cuisson dotée d'un dispositif de cuisson, en particulier d'un dispositif de cuisson à induction, comportant au moins une plaque de cuisson (12a-b) et au moins une unité d'extraction (14a-b), qui présente une roue de ventilateur (16a-b), et qui utilise la roue de ventilateur (16a-b) pour aspirer au moins en partie des vapeurs produites dans au moins un état de fonctionnement dans au moins une zone de cuisson (18a-b) en les faisant passer par au moins un évidement d'extraction (20a-b) de la plaque de cuisson (12a-b), la roue de ventilateur (16a-b) étant disposée dans une position de montage sous l'évidement d'extraction (20a-b), **caractérisée par** au moins un élément chauffant (38a-b), lequel vu le long d'une étendue longitudinale (22a-b) de la plaque de cuisson (12a-b), est disposé en chevauchement de la roue de ventilateur (16a-b) sur une portion de longueur d'au moins 10 % d'une étendue maximale (42a-b) de la roue de ventilateur (16a-b) le long de l'étendue longitudinale (22a-b) de la plaque de cuisson (12a-b), au moins un autre élément chauffant (40a-b), qui vu le long de l'étendue longitudinale (22a-b) de la plaque de cuisson (12a-b) est disposé sur un côté de l'évidement d'extraction (20a-b) opposé à l'élément chauffant (38a-b) et qui, vu le long de l'étendue longitudinale (22a-b) de la plaque de cuisson (12a-b), se trouve à une distance (44a-b) de 150 mm au maximum de l'élément chauffant (38a-b) et qui, vu le long d'une étendue longitudinale (22a-b) de la plaque de cuisson (12a-b), est disposé en chevauchement avec la roue de ventilateur (16a-b) sur une portion de longueur d'au moins 10 % d'une étendue maximale (42a-b) de la roue de ventilateur (16a-b) le long de l'étendue longitudinale (22a-b) de la plaque de cuisson (12a-b), l'étendue longitudinale (22a-b) de la plaque de cuisson (12a-b) étant de 75 cm au maximum.

2. Table de cuisson selon la revendication 1, **caractérisée en ce que** la plaque de cuisson (12a-b) présente au moins un corps de base (24a-b) doté de l'évidement d'extraction (20a-b).

3. Table de cuisson selon la revendication 1 ou 2, **caractérisée en ce que** l'évidement d'extraction (20a-b) présente une étendue (26a-b) le long de l'étendue longitudinale (22a-b) de la plaque de cuisson (12a-b) de 120 mm maximum.

4. Table de cuisson selon l'une des revendications précédentes, **caractérisée en ce que** l'unité d'extraction (14a-b) présente exactement une ouverture d'extraction (28a-b) dans une zone d'évidement d'extraction (20a-b) que les vapeurs traversent à l'état de fonctionnement.

5. Table de cuisson selon l'une des revendications précédentes, **caractérisée en ce que** l'unité d'aspiration (14a-b) présente au moins une unité de canal (30a-b) qui relie la zone de cuisson (18a-b) et la roue de ventilateur (16a-b) l'une à l'autre au moins par sections.

6. Table de cuisson selon la revendication 5, **caractérisée en ce que** l'unité de canal (30a-b) présente une étendue (32a-b) le long de l'étendue longitudinale (22a-b) de la plaque de cuisson (12a-b) de 120 mm maximum.

7. Table de cuisson selon l'une des revendications précédentes, **caractérisée en ce que** l'unité d'aspiration (14a-b) présente au moins une unité de filtre à graisse (34a-b) qui présente une étendue (36a-b) le long de l'étendue longitudinale (22a-b) de la plaque de cuisson (12a-b) de 120 mm maximum.

8. Table de cuisson selon au moins les revendications 5 et 7, **caractérisée en ce que** l'unité de filtre à graisse (34a-b) est disposée à l'intérieur de l'unité de canal (30a-b).

9. Table de cuisson selon l'une des revendications précédentes, **caractérisée par** au moins une unité électronique (46a-b), qui alimente l'élément chauffant (38a-b) dans l'état de fonctionnement et qui présente au moins deux sous-unités (48a-b, 50a-b) qui, vues le long de l'étendue longitudinale (22a-b) de la plaque de cuisson (12a-b), ont un écartement maximal (52a-b) de 150 mm.

10. Table de cuisson selon au moins l'une des revendications précédentes, **caractérisée par** au moins une unité de recouvrement (54a-b) qui recouvre l'évidement d'extraction (20a-b) en vue perpendiculaire à un plan d'extension principal de la plaque de cuisson (12a-b).
